# FASCICULE DE BREVET EUROPEEN

(11) **EP 2 503 575 B1**
(45) Date de publication et mention de la délivrance du brevet: **23.10.2019**
(21) Numéro de dépôt: 12354013.0
(22) Date de dépôt: 05.03.2012
(51) Int. Cl.: H01H 47/00, H01H 11/00

(54) **Procédé et dispositif de diagnostic d'un actionneur, et actionneur comportant un tel dispositif**
Diagnoseverfahren und -vorrichtung eines Aktuators, und mit einer solchen Vorrichtung ausgestattetes Aktuator
Method and device for diagnosing an actuator and actuator comprising such a device

(30) Priorité: 22.03.2011 FR 1100863
(43) Date de publication de la demande: 26.09.2012
(73) Titulaire: Schneider Electric Industries SAS, 92500 Rueil-Malmaison (FR)
(72) Inventeur: Chelloug, Mustapha, 38050 Grenoble Cedex 09 (FR)
(74) Mandataire: Tripodi, Paul

(56) Documents cités:
- EP-A1- 0 944 100
- EP-A2- 2 028 676
- WO-A1-98/24106
- DE-A1- 19 636 975
- FR-A1- 2 731 838
- US-A1- 2010 060 469
- US-B1- 6 307 376

## Description

### DOMAINE TECHNIQUE

La présente invention concerne un procédé de diagnostic d'un actionneur comprenant une bobine et un dispositif de commande d'alimentation de la bobine, en particulier un actionneur de disjoncteur électrique. Elle concerne aussi un dispositif de diagnostic de l'alimentation d'une bobine d'un actionneur permettant de mettre en œuvre le procédé de diagnostic. Elle concerne également un actionneur comprenant une bobine et au moins un tel dispositif de diagnostic. Elle concerne enfin un programme informatique comprenant un moyen de code de programme informatique adapté à l'exécution d'étapes du procédé de diagnostic.

### ETAT DE LA TECHNIQUE

On connaît des actionneurs destinés à commander l'ouverture et la fermeture de disjoncteurs et qui sont constitués aujourd'hui d'une électronique de pilotage intégrée et associée à une bobine d'électroaimant. Le rôle de cette électronique a permis de rajouter des fonctionnalités qui ont principalement permis de réduire le volume de l'actionneur.

Auparavant, ces actionneurs n'étaient constitués que d'un électroaimant alimenté directement, c'est-à-dire sans électronique de commande. De ce fait, dans certaines installations sensibles, il était possible d'effectuer un test de la continuité du bobinage par l'injection d'un courant faible dans la bobine. Ainsi, il était possible d'avoir une indication d'état ou de disponibilité de l'actionneur. Cependant, il n'était pas possible par ces moyens de déterminer si le bobinage de l'actionneur était ou non court-circuité.

Ce moyen de contrôle n'est pas utilisable sur les actionneurs pilotés par une électronique, il ne donne aucune information sur l'état de l'actionneur : mais uniquement une information sur sa présence.

Il existe cependant un besoin de connaître dans certaines installations sensibles, l'état de l'actionneur, notamment:
- l'état du ou des bobinages, (opérationnel ou ouvert ou court-circuité), et/ou
- l'état de l'électronique de commande du ou des bobinages.

Il apparaît donc intéressant de tester une bobine alimentée par une électronique de commande (utilisant par exemple une technologie PWM pour Pulse-Width Modulation en anglais permettant une adaptation de la tension de commande à une large plage d'alimentation ou un fonctionnement en appel maintien qui diminue la puissance dissipée en maintien continu). La bobine alimentée n'est pas « visible » directement au travers de ses fils de commande et d'alimentation : il y a généralement un pont de diodes et un transistor ouvert hors commande de bobine. Ainsi, un courant alimentant l'actionneur n'alimente pas nécessairement la bobine.

L'objectif de l'invention est donc de vérifier que le bobinage n'est pas coupé ou court-circuité et que l'électronique n'est pas défaillante.

On connaît de l'art antérieur des dispositifs permettant d'effectuer des diagnostics concernant différents systèmes comme un système de sécurité de véhicule automobile (DE 3920693) ou comme un système d'allumage de véhicule automobile (US 2009/139505). On connaît aussi du document JP 2009/174599 un dispositif de diagnostic du fonctionnement d'un circuit électronique de commande d'une électrovanne.

D'ailleurs, le document US 6 307 376 B1 divulgue un procédé de diagnostic d'un actionneur comprenant une bobine et un dispositif (Q13, R132, R9, D32, 310, A2, A3) de commande d'alimentation de la bobine, comprenant les étapes suivantes :
- Commande d'une alimentation de l'actionneur grâce à un dispositif de diagnostic (ECU 36) séparé du dispositif de commande d'alimentation,
- Commande d'une alimentation de la bobine grâce au dispositif de commande,
- Emission d'un signal électrique par l'actionneur (la tension dans le conducteur 306),
- Surveillance, au niveau du dispositif de diagnostic (ECU), d'une caractéristique électrique d'un signal électrique (la tension au nœud T1), notamment du signal électrique alimentant l'actionneur, et
- Déduction d'un diagnostic de l'actionneur en utilisant un résultat de l'étape de surveillance, ladite étape de déduction d'un diagnostic de l'actionneur comprenant une analyse temporelle des variations de la caractéristique électrique.

### EXPOSE DE L'INVENTION

Le but de l'invention est de fournir un procédé de diagnostic permettant de remédier aux problèmes évoqués précédemment et améliorant les procédés connus de l'art antérieur. En particulier, l'invention propose un procédé de diagnostic simple, économique, efficace et permettant de vérifier que le bobinage n'est pas coupé ou court-circuité et/ou que l'électronique de commande n'est pas défaillante.

Un procédé de diagnostic selon l'invention est défini dans la revendication 1.

De préférence, l'étape de commande d'une alimentation de l'actionneur comprend l'activation d'un élément de commande d'alimentation de l'actionneur.

De préférence, l'étape de commande d'une alimentation de la bobine comprend l'activation d'un élément de commande d'alimentation de la bobine.. Avantageusement, l'étape de surveillance, au niveau du dispositif de diagnostic, d'une caractéristique électrique du signal électrique comprend la détermination d'une intensité d'un courant circulant dans une ligne d'alimentation de l'actionneur ou la détermination d'une tension aux bornes d'un élément résistif parcouru par le courant circulant dans une ligne d'alimentation de l'actionneur.

De préférence, l'étape de déduction d'un diagnostic de l'actionneur comprend une analyse temporelle des variations de la caractéristique électrique.

Un dispositif pour mettre en oeuvre un procédé de diagnostic selon l'invention de l'alimentation d'une bobine d'un actionneur comprend des moyens matériels et/ou logiciels de mise en oeuvre de chacune de étapes du procédé de diagnostic tel que défini ci-dessus.

De préférence, les moyens matériels et/ou logiciels comprennent un élément de commande d'alimentation de l'actionneur.

De préférence, les moyens matériels et/ou logiciels comprennent un élément de surveillance d'une caractéristique électrique du signal électrique, ledit étant un élément de détermination d'une intensité d'un courant circulant dans une ligne d'alimentation de l'actionneur ou un élément de détermination d'une tension aux bornes d'un élément résistif parcouru par le courant circulant dans une ligne d'alimentation de l'actionneur.

De préférence, les moyens matériels et/ou logiciels comprennent un élément de déduction d'un diagnostic de l'actionneur, ledit élément étant un élément d'analyse temporelle des variations de la caractéristique électrique du signal électrique.

De préférence, les moyens matériels et/ou logiciels comprennent un élément de commande de l'alimentation de la bobine.

Avantageusement, les moyens matériels et/ou logiciels comprennent un élément de détermination d'une intensité d'un courant circulant dans la bobine et un élément d'analyse de l'intensité du courant circulant dans la bobine. Avantageusement, les moyens matériels et/ou logiciels comprennent un élément de détermination d'une tension d'alimentation de la bobine et un élément d'analyse de la tension d'alimentation de la bobine.

Un actionneur selon l'invention comprenant une bobine et au moins un dispositif de commande comporte un dispositif pour mettre en oeuvre un procédé de diagnostic tel que défini ci-dessus.

Un programme informatique selon l'invention comprend un moyen de code de programme informatique adapté à l'exécution de chacune des étapes du procédé tel que défini ci-dessus, lorsque le programme est exécuté sur un ordinateur.

### BREVE DESCRIPTION DES DESSINS

Les dessins annexés représentent, à titre d'exemples, un mode de réalisation d'un dispositif de diagnostic selon l'invention, deux modes de réalisation d'un dispositif de commande selon l'invention et un mode d'exécution d'un procédé de diagnostic selon l'invention.
La figure 1 est un schéma d'un système comprenant un mode de réalisation d'un dispositif de diagnostic selon l'invention.
La figure 2 est un diagramme temporel des signaux de test.
La figure 3 est un schéma d'un premier mode de réalisation d'un actionneur selon l'invention.
La figure 4 est un schéma d'un deuxième mode de réalisation d'un actionneur selon l'invention.
La figure 5 est un schéma d'une variante du deuxième mode de réalisation d'un dispositif de commande selon l'invention.
La figure 6 est un ordinogramme d'un mode d'exécution d'un procédé de diagnostic selon l'invention.

### DESCRIPTION DETAILLEE DE MODES DE REALISATION PREFERES

Un mode de réalisation d'un système 1 selon l'invention est décrit ci-après en référence à la figure 1. Ce système comprend principalement un actionneur 2, en particulier un actionneur de disjoncteur électrique, un dispositif 3 de diagnostic de l'état de l'actionneur et un interrupteur 4 d'activation de l'actionneur 2, comme un bouton poussoir.

Par exemple, l'actionneur 2 est branché en série avec l'interrupteur 4 sur une ligne électrique 10 entre les bornes de phase P et de neutre N d'un réseau électrique, comme le réseau électrique commercial. Ainsi, l'alimentation, donc l'activation de l'actionneur, est commandée par l'interrupteur 4. En effet, un actionnement de l'interrupteur permet d'appliquer la tension du réseau directement aux bornes 7 de l'actionneur.

Par ailleurs, le dispositif de diagnostic 3 est connecté par des bornes 5 d'alimentation directement aux bornes de phase P et de neutre N du réseau électrique. En outre, le dispositif de diagnostic est connecté par des bornes 6 aux bornes de l'interrupteur 4, c'est-à-dire en parallèle de l'interrupteur. En conséquence, pour mettre en oeuvre un procédé de diagnostic, le dispositif de diagnostic permet l'alimentation de l'actionneur en court-circuitant l'interrupteur.

L'alimentation de l'actionneur via le dispositif de diagnostic est réalisée périodiquement, par exemple une fois par heure, notamment une fois par heure pendant 30ms. Lors de cette alimentation, l'actionneur émet un signal électrique qui est reçu par le dispositif de diagnostic et qui permet de déterminer l'état de l'actionneur.

Le dispositif de diagnostic 3 comprend de préférence une alimentation 31, un élément 32, 36 de commande d'alimentation de l'actionneur, un élément 33, 37 de surveillance d'une caractéristique électrique du signal électrique alimentant l'actionneur et un élément 38 de déduction d'un diagnostic de l'actionneur.

L'élément 32, 36 de commande d'alimentation de l'actionneur peut comprendre un premier interrupteur commandé 36, commandé par un moyen de commande 36, par exemple inclus dans un microcontrôleur 39.

L'élément 33, 37 de surveillance d'une caractéristique électrique du signal électrique alimentant l'actionneur peut comprendre un élément 33, 37 de détermination d'une intensité d'un courant circulant dans la ligne alimentant l'actionneur ou un élément 33 de détermination d'une tension aux bornes d'un élément résistif 37 parcouru par le courant circulant dans la ligne alimentant l'actionneur. L'élément 33 peut notamment être inclus dans le microcontrôleur.

L'élément 38 de déduction d'un diagnostic de l'actionneur peut comprendre un élément d'analyse temporelle des variations de la caractéristique électrique du signal électrique alimentant l'actionneur, notamment un élément d'analyse des variations de l'intensité du courant absorbé dans l'actionneur dans une fenêtre temporelle.

Par exemple, l'interrupteur commandé et l'élément résistif sont en série sur la ligne permettant d'alimenter l'actionneur. Ils peuvent être disposés en série entre les bornes 6.

Avantageusement, le dispositif de diagnostic peut comprendre une interface utilisateur, comme un voyant lumineux permettant d'informer un utilisateur de l'existence d'un problème, notamment un problème d'état de l'actionneur. Alternativement ou complémentairement, Le dispositif de diagnostic peut également comprendre des bornes 35 auxquelles peut être raccordé un dispositif d'interface utilisateur.

Un premier mode de réalisation d'actionneur 2 est décrit ci-après en référence à la figure 3. L'actionneur 2 comprend principalement un dispositif de commande 22 et un électroaimant 21.

L'électroaimant comprend par exemple une première bobine d'appel 211 et une deuxième bobine de maintien 212. Les bobines sont par exemple montées en série.

Le dispositif de commande comprend principalement un convertisseur 221 permettant de convertir le signal électrique d'alimentation de l'actionneur en un signal électrique adapté à l'alimentation de l'électroaimant, une unité logique de traitement 225 comme un microcontrôleur, une alimentation 223 et un régulateur de tension 224 pour alimenter cette unité logique de traitement, un élément 225, 226 de commande de l'alimentation de la première bobine, un élément 225, 228 de commande de l'alimentation de l'ensemble série des première et deuxième bobines, un élément 225, 227 de détermination d'une intensité d'un courant circulant dans la première bobine, un élément 225, 229 de détermination d'une intensité d'un courant circulant dans l'ensemble série des première et deuxième bobines, un élément 225 d'analyse des intensités des courants circulant dans les bobines, un élément 222 de détermination d'une tension d'alimentation des bobines et un moyen d'analyse de la tension d'alimentation de la bobine.

Le convertisseur 221 comprend typiquement un circuit de protection, un filtre et un circuit de redressement.

De préférence, comme représenté à la figure 3, l'unité logique de traitement est alimentée par l'alimentation 223 via le régulateur de tension 224. L'alimentation est elle-même alimentée par la sortie du convertisseur 221.

L'élément de détermination de la tension d'alimentation des bobines comprend un diviseur de tension 222 dont la borne intermédiaire attaque l'unité logique de traitement.

L'élément 225, 226 de commande de l'alimentation de la première bobine comprend de préférence un interrupteur 226 commandé par l'unité logique de traitement 225. De même, l'élément 228, 225 de commande de l'alimentation de l'ensemble série des première et deuxième bobines comprend de préférence un interrupteur 228 commandé par l'unité logique de traitement 225.

L'élément 225, 227 de détermination d'une intensité d'un courant circulant dans la première bobine 211 comprend de préférence une résistance 227 montée en série avec la première bobine et l'interrupteur commandé 226. Par exemple, une borne de la résistance 227 est reliée à une masse. Le potentiel de l'autre borne de la résistance attaque une entrée de l'unité logique de traitement.

L'élément 225, 229 de détermination d'une intensité d'un courant circulant dans l'ensemble comprenant les première et deuxième bobine comprend de préférence une résistance 229 montée en série avec les première et deuxième bobines et l'interrupteur commandé 228. Par exemple, une borne de la résistance 229 est reliée à une masse. Le potentiel de l'autre borne de la résistance attaque une entrée de l'unité logique de traitement.

Ce deuxième mode de réalisation de dispositif de commande est de préférence destiné à être appliqué lorsque la tension en sortie du convertisseur 221 reste en deçà d'un premier seuil de tension, par exemple 100 V.

Un deuxième mode de réalisation d'actionneur 2' est décrit ci-après en référence à la figure 4. L'actionneur 2' diffère de l'actionneur 2 en ce qu'il comprend un dispositif de commande 22' différent. En effet, le dispositif de commande 22' diffère du dispositif de commande 22 en ce que l'alimentation 223 est alimentée entre les bornes d'un élément résistif, notamment entre les bornes de la résistance de mesure 229. Ce deuxième mode de réalisation de dispositif de commande est de préférence destiné à être appliqué lorsque la tension en sortie du convertisseur 221 dépasse un premier seuil de tension, par exemple 100 V.

Un détail de réalisation du dispositif de commande selon le deuxième mode de réalisation est décrit ci-après en référence à la figure 5.

Dans cette réalisation, un interrupteur commandé 303 est monté en série, avec la bobine de maintien 212 et une diode Zener 307, entre les bornes du convertisseur 221. De plus, un montage série d'une diode 308 et d'un condensateur 309 est monté en parallèle de la diode Zener. Un montage série de l'interrupteur commandé 228 et de la résistance de mesure 229 est également monté en parallèle de la diode Zener. L'interrupteur commandé 303 est relié à l'unité logique de traitement 225 et à une borne de sortie du convertisseur 221 via une résistance de tirage (pull-up en anglais) 302. Ainsi, dès que le convertisseur 221 fournit une tension, l'interrupteur commandé 303 est fermé. Une diode 304 est montée en parallèle de la bobine de maintien.

Par ailleurs, l'interrupteur commandé 228 est commandé par l'unité logique de traitement 225 et permet donc de court-circuiter la diode Zener pour mesurer, au niveau de la résistance 229, le courant circulant dans la bobine de maintien 212. On remarque que la diode 308 permet d'éviter qu'un courant fourni par le condensateur 309 puisse circuler dans la résistance 229 lorsque l'interrupteur commandé 228 est fermé.

Grâce à un tel montage, la tension développée aux bornes de la diode Zener permet la charge du condensateur 309 pour produire un signal électrique fournissant l'énergie nécessaire à l'alimentation 223.

Par exemple, dans le cadre d'une commande permanente, l'unité logique de traitement peut réguler le courant d'alimentation de la bobine de maintien régulièrement, par exemple toutes les 312µs : l'interrupteur 303 étant fermé, il suffit de dériver le courant dans la résistance 229 par l'interrupteur commandé 228 pendant un temps bref (typiquement 16µs) pour connaître la valeur de l'intensité du courant. Si celui-ci est inférieur à une consigne, l'interrupteur commandé 303 est maintenu passant et le courant passe dans la diode Zener 307 et dans le condensateur 309. Si la bobine de maintien présente un problème, l'unité logique de traitement peut commander une ouverture de l'interrupteur commandé 303.

Le dispositif de diagnostic et/ou le dispositif de commande comprend tous les moyens matériels et/ou logiciels permettant de mettre en œuvre le procédé de diagnostic objet de l'invention. Notamment, le dispositif de diagnostic et/ou le dispositif de commande comprend des moyens matériels et/ou logiciels permettant de mettre en œuvre chacune des étapes du procédé de diagnostic objet de l'invention. Ces moyens peuvent inclure des programmes d'ordinateur.

Un mode d'exécution d'un procédé de diagnostic selon l'invention est décrit ci-après en référence à la figure 6. De préférence, l'ensemble des étapes du procédé décrites ci-après sont itérées dans le temps, notamment à intervalle régulier. Ces itérations sont de préférence commandées par une horloge incluse dans le dispositif de diagnostic.

Dans une première étape 100, on commande une alimentation de l'actionneur grâce au dispositif de diagnostic. De préférence, cette commande est déclenchée par une horloge et maintenue pendant une durée prédéterminée, par exemple 30 ms. Dans le mode de réalisation de dispositif de diagnostic décrit plus haut, cette étape d'alimentation est réalisée par une fermeture de l'interrupteur commandé 36. L'actionneur 2 se retrouve alors alimenté par le réseau au travers de la résistance 37. Il est à noter qu'à l'échéance de la durée prédéterminée mentionnée précédemment, l'interrupteur commandé 36 est ouvert.

Dans une deuxième étape 105, on commande une alimentation d'une bobine grâce au dispositif de commande de l'actionneur. Ceci est de préférence réalisé automatiquement au niveau de l'actionneur dans une procédure de test enregistrée dans l'unité logique de traitement 225 et mise en oeuvre lors de toute alimentation de l'actionneur. Pour ce faire, l'unité logique de traitement commande la fermeture de l'interrupteur commandé 226. Dès lors, un courant d'alimentation de la bobine 211 circule au travers de l'interrupteur commandé 226 et de la résistance de 227. Cette étape peut également comprendre une alimentation de l'ensemble des bobines 211 et 212. Pour ce faire, l'unité logique de traitement commande la fermeture de l'interrupteur commandé 228.

Dès lors, un courant d'alimentation de la bobine 212 circule au travers de l'interrupteur commandé 228 et de la résistance de 229. Le ou les courants d'alimentation des bobines peuvent être détectés au niveau du dispositif de diagnostic et, plus exactement, au niveau de la résistance 37 du dispositif de diagnostic. En effet, l'alimentation d'une ou des bobines provoque un appel de courant plus important sur la ligne d'alimentation de l'actionneur 2.

Dans une troisième étape 110, on surveille ou on analyse, au niveau du dispositif de diagnostic, une caractéristique électrique du signal électrique alimentant l'actionneur. De préférence, on surveille l'intensité du courant électrique alimentant l'actionneur, notamment on surveille l'évolution de l'intensité du courant électrique alimentant l'actionneur pendant toute la durée où l'actionneur est alimenté via le dispositif de diagnostic.

Dans une quatrième étape 115, on teste si les variations ou les évolutions d'une caractéristique, notamment l'intensité du courant électrique alimentant l'actionneur, sont conformes à ce qu'elles devraient être en cas de bon fonctionnement de l'actionneur. En effet, l'actionneur est conçu pour absorber au cours d'une procédure de test un courant électrique dont l'intensité est calibrée. Si l'intensité du courant électrique absorbé par l'actionneur sort de ce calibre, on peut en déduire que l'actionneur présente un défaut, notamment un défaut au niveau de ses bobines et/ou un défaut au niveau du dispositif de commande de l'alimentation de ses bobines. Suite à cette étape de test, on déduit un diagnostic de l'actionneur en utilisant un résultat de l'étape de surveillance ou d'analyse.

Si le résultat de l'étape de test 115 est positif, on passe à une étape 120 dans laquelle on établit le diagnostic suivant : l'actionneur est opérationnel. On passe ensuite à une étape 125 au cours de laquelle est réalisé une temporisation avant de boucler sur l'étape 100. De préférence, la temporisation de l'étape 125 est relativement longue, typiquement de l'ordre de l'heure. On peut signaler le diagnostic via une interface.

Si le résultat de l'étape de test 115 est négatif, on passe à une étape 130 dans laquelle on établit le diagnostic suivant : l'actionneur n'est pas opérationnel. On peut notamment mettre en oeuvre une étape d'analyse des évolutions de la caractéristique électrique pour déterminer quelle partie de l'actionneur n'est pas opérationnelle, notamment le dispositif de commande ou la bobine d'appel ou la bobine de maintien. On peut signaler le diagnostic via une interface.

Un exemple d'évolutions de l'intensité du courant électrique alimentant un actionneur opérationnel est décrit ci-après en référence la figure 2.

Sur le diagramme supérieur, on représente l'évolution V7 temporelle de la tension aux bornes de l'actionneur lors de l'exécution du mode d'exécution du procédé de diagnostic selon l'invention. On remarque que l'actionneur est alimenté pendant 30 ms.

Sur le diagramme inférieur, on représente l'évolution temporelle de la tension V37 aux bornes de la résistance 37 du dispositif de diagnostic. Cette tension étant une image du courant d'alimentation de l'actionneur. Dans un exemple de réalisation, le dispositif de commande d'alimentation commande, après 20 ms d'alimentation de l'actionneur, une brève fermeture du premier interrupteur commandé 226 puis du deuxième interrupteur commandé 228. La durée totale de fermeture de ces interrupteurs est typiquement de l'ordre de 2 ms. Entre le début d'alimentation de l'actionneur et la fin de l'alimentation de ces bobines, l'unité logique de traitement 225 a par exemple vérifié que :
- la tension d'alimentation de l'actionneur est suffisante pour l'activer grâce à la mesure de la tension de la tension entre les deux résistances du diviseur de tension 222,
- l'alimentation de l'unité logique de traitement 223 est opérationnelle,
- le courant électrique circulant dans la bobine d'appel n'est ni trop faible (cas d'un circuit ouvert), ni trop important (cas d'un court-circuit). On peut utiliser à cette fin une mesure de la tension aux bornes de la résistance de 227.
- le courant électrique circulant dans la bobine de maintien n'est ni trop faible (cas d'un circuit ouvert), ni trop important (cas d'un court-circuit). On peut utiliser à cette fin une mesure de la tension aux bornes de la résistance de 229.

Si toutes ces conditions sont remplies, le dispositif de commande transmet le résultat de ces vérifications. Pour ce faire, l'unité logique de traitement commande par exemple la fermeture de l'interrupteur commandé 226 pendant une brève période, par exemple 1 ms. Dans le cas contraire, l'unité logique de traitement ne commande pas de fermeture d'interrupteur commandé alimentant l'une ou l'autre des bobines.

En conséquence, on voit apparaître, lorsqu'on analyse la tension aux bornes de la résistance 37 du dispositif de diagnostic, deux impulsions successives, comme représenté à la figure 2, lorsque l'actionneur est opérationnel et une seule impulsion, voire aucune impulsion lorsque l'actionneur est défaillant.

Bien évidemment, les étapes de test de circulation du courant dans les bobines peuvent être agencées différemment temporellement. De même, les commutations permettant de coder le résultat des tests mis en œuvre au niveau de l'actionneur peuvent être agencées différemment temporellement et être variées de manière à pouvoir coder différentes informations, comme une défaillance du dispositif de commande, une défaillance de la bobine d'appel et une défaillance de la bobine de maintien.

Par ailleurs, le dispositif de commande est tel que si la tension persiste pendant plus de 30 ms aux bornes de l'actionneur, il interprète cette alimentation comme une alimentation opérationnelle et non comme une procédure de diagnostic. Il commande alors, à l'échéance des 30 ms, une étape d'alimentation de la bobine d'appel, par exemple pendant 80 ms, puis l'alimentation de la bobine de maintien, la bobine d'appel étant désactivée.

Dans une variante préférée de réalisation, le test de la bobine de maintien est assuré implicitement par le fait que l'alimentation de l'unité logique de traitement passe par la bobine de maintien dans le cas de l'actionneur 2'. Si elle est coupée, rien ne fonctionne. Par ailleurs, dans le cas de l'actionneur 2, l'état de la bobine de maintien peut ne pas être testé. En effet, la fonctionnalité de la bobine d'appel peut suffire à assurer la fonction de l'actionneur.

Ainsi, grâce à l'invention, il est possible de tester l'électronique de commande de l'actionneur, le bon câblage, la présence de tension d'alimentation, l'état du (des) bobinage(s) grâce au dispositif de diagnostic.

On peut également déterminer de manière précise les valeurs de résistance du ou des bobinages du fait de la connaissance de la tension d'alimentation des bobines. Il est également possible, en ajoutant une sonde de température, de pouvoir corriger la mesure de résistance pour prendre en compte sa fluctuation en température.

Bien évidemment, le retour d'informations de l'actionneur vers le dispositif de diagnostic peut être réalisé grâce à des conducteurs distincts des conducteurs permettant l'alimentation de l'actionneur.

Les différents interrupteurs commandés peuvent être réalisés par des transistors.

## Revendications

1. Procédé de diagnostic d'un actionneur (2 ; 2') comprenant une bobine (211, 212) et un dispositif (22 ; 22') de commande d'alimentation de la bobine, comprenant les étapes suivantes :
- Commande d'une alimentation de l'actionneur grâce à un dispositif (3) de diagnostic séparé du dispositif (22 ; 22') de commande d'alimentation de la bobine, ledit dispositif de diagnostic (3) étant connecté en parallèle d'un interrupteur (4) d'activation de l'actionneur et comprenant un élément (32, 36) de commande d'alimentation de l'actionneur, un élément (33, 37) de surveillance d'une caractéristique électrique, notamment d'un signal électrique alimentant l'actionneur (2 ; 2') et un élément (38) de déduction d'un diagnostic de l'actionneur,
- Commande d'une alimentation de la bobine grâce au dispositif de commande comprenant un convertisseur (221), une unité logique de traitement (225), une alimentation (223) et un régulateur de tension (224) pour alimenter l'unité logique de traitement, un élément (225, 226, 228) de commande de l'alimentation de la bobine, et un élément (225, 227, 229) de détermination d'une intensité d'un courant circulant dans la bobine,
- Emission d'un signal électrique par l'actionneur,
- Surveillance, au niveau du dispositif de diagnostic, d'une caractéristique électrique du signal électrique, notamment du signal électrique alimentant l'actionneur, et
- Déduction d'un diagnostic de l'actionneur en utilisant un résultat de l'étape de surveillance, ladite étape de déduction d'un diagnostic de l'actionneur comprenant une analyse temporelle des variations de la caractéristique électrique.

2. Procédé de diagnostic selon la revendication précédente, **caractérisé en ce que** l'étape de commande d'une alimentation de l'actionneur comprend l'activation d'un élément (32, 36) de commande d'alimentation de l'actionneur.

3. Procédé de diagnostic selon la revendication 1 ou 2, **caractérisé en ce que** l'étape de commande d'une alimentation de la bobine comprend l'activation d'un élément (225, 226, 228) de commande d'alimentation de la bobine.

4. Procédé de diagnostic selon l'une des revendications précédentes, **caractérisé en ce que** l'étape de surveillance, au niveau du dispositif de diagnostic, d'une caractéristique électrique du signal électrique comprend la détermination d'une intensité d'un courant circulant dans une ligne d'alimentation de l'actionneur ou la détermination d'une tension aux bornes d'un élément résistif (37) parcouru par le courant circulant dans une ligne d'alimentation de l'actionneur.

5. Dispositif pour mettre en œuvre un procédé de diagnostic de l'alimentation d'une bobine d'un actionneur comprenant des moyens matériels (32, 33, 34, 35, 36, 37 222, 223, 224, 225, 226, 227, 228, 229) et/ou logiciels de mise en œuvre de chacune des étapes du procédé de diagnostic selon l'une des revendications 1 à 4.

6. Dispositif selon la revendication précédente, **caractérisé en ce que** les moyens matériels et/ou logiciels comprennent un élément (32, 36) de commande d'alimentation de l'actionneur.

7. Dispositif selon la revendication 5 ou 6, **caractérisé en ce que** les moyens matériels et/ou logiciels comprennent un élément (33, 37) de surveillance d'une caractéristique électrique du signal électrique, ledit étant un élément (33, 37) de détermination d'une intensité d'un courant circulant dans une ligne d'alimentation de l'actionneur ou un élément (33) de détermination d'une tension aux bornes d'un élément résistif (37) parcouru par le courant circulant dans une ligne d'alimentation de l'actionneur.

8. Dispositif selon l'une des revendications 5 à 7, **caractérisé en ce que** les moyens matériels et/ou logiciels comprennent un élément (38) de déduction d'un diagnostic de l'actionneur, ledit élément étant un élément d'analyse temporelle des variations de la caractéristique électrique du signal électrique.

9. Dispositif selon l'une des revendications 5 à 8, **caractérisé en ce que** les moyens matériels et/ou logiciels comprennent un élément (225, 226, 228) de commande de l'alimentation de la bobine.

10. Dispositif selon l'une des revendications 5 à 9, **caractérisé en ce que** les moyens matériels et/ou logiciels comprennent un élément (225, 227, 229) de détermination d'une intensité d'un courant circulant dans la bobine et un élément (225) d'analyse de l'intensité du courant circulant dans la bobine.

11. Dispositif selon l'une des revendications 5 à 10, **caractérisé en ce que** les moyens matériels et/ou logiciels comprennent un élément (222, 225) de détermination d'une tension d'alimentation de la bobine et un élément (225) d'analyse de la tension d'alimentation de la bobine.

12. Actionneur (2) comprenant une bobine (211, 212) et au moins un dispositif de commande **caractérisé en ce qu'**il comporte un dispositif (3, 22) selon l'une des revendications 5 à 11.

13. Programme informatique comprenant un moyen de code de programme informatique adapté à l'exécution de chacune des étapes du procédé selon l'une des revendications 1 à 4, lorsque le programme est exécuté sur un ordinateur.

## Patentansprüche

1. Verfahren zur Diagnose eines Aktuators (2; 2'), der eine Spule (211, 212) und eine Vorrichtung (22; 22') zur Steuerung der Versorgung der Spule umfasst, umfassend die folgenden Schritte:
- Steuern einer Versorgung des Aktuators dank einer Diagnosevorrichtung (3), die von der Vorrichtung (22; 22') zur Steuerung der Versorgung der Spule getrennt ist, wobei die Diagnosevorrichtung (3) zu einem Aktivierungsschalter (4) des Aktuators parallel geschaltet ist und ein Element (32, 36) zur Steuerung der Versorgung des Aktuators, ein Element (33, 37) zur Überwachung eines elektrischen Merkmals, insbesondere eines elektrischen Signals, das den Aktuator (2; 2') versorgt, und ein Element (38) zum Herleiten einer Diagnose des Aktuators umfasst,
- Steuern einer Versorgung der Spule dank der Steuerungsvorrichtung, umfassend einen Wandler (221), eine logische Verarbeitungseinheit (225), eine Versorgung (223) und einen Spannungsregler (224) zum Versorgen der logischen Verarbeitungseinheit, ein Element (225, 226, 228) zur Steuerung der Versorgung der Spule und ein Element (225, 227, 229) zur Bestimmung einer Stärke eines in der Spule fließenden Stroms,
- Senden eines elektrischen Signals durch den Aktuator,
- Überwachen, auf Ebene der Diagnosevorrichtung, eines elektrischen Merkmals des elektrischen Signals, insbesondere des den Aktuator versorgenden elektrischen Signals, und
- Herleiten einer Diagnose des Aktuators unter Verwendung eines Ergebnisses des Überwachungsschritts, wobei der Schritt des Herleitens einer Diagnose des Aktuators eine zeitliche Analyse der Änderungen des elektrischen Merkmals umfasst.

2. Diagnoseverfahren nach dem vorhergehenden Anspruch, **dadurch gekennzeichnet, dass** der Schritt des Steuerns einer Versorgung des Aktuators die Aktivierung eines Elements (32, 36) zur Steuerung der Versorgung des Aktuators umfasst.

3. Diagnoseverfahren nach Anspruch 1 oder 2, **dadurch gekennzeichnet, dass** der Schritt des Steuerns einer Versorgung der Spule die Aktivierung eines Elements (225, 226, 228) zur Steuerung der Versorgung der Spule umfasst.

4. Diagnoseverfahren nach einem der vorhergehenden Ansprüche, **dadurch gekennzeichnet, dass** der Schritt des Überwachens, auf Ebene der Diagnosevorrichtung, eines elektrischen Merkmals des elektrischen Signals die Bestimmung einer Stärke eines in einer Versorgungsleitung des Aktuators fließenden Stroms oder die Bestimmung einer Spannung an den Klemmen eines resistiven Elements (37), das von dem in einer Versorgungsleitung des Aktuators fließenden Strom durchflossen wird, umfasst.

5. Vorrichtung zur Ausführung eines Verfahrens zur Diagnose der Versorgung einer Spule eines Aktuators, umfassend Hardwaremittel (32, 33, 34, 35, 36, 37, 222, 223, 224, 225, 226, 227, 228, 229) und/oder Softwaremittel zur Ausführung jedes der Schritte des Diagnoseverfahrens nach einem der Ansprüche 1 bis 4.

6. Vorrichtung nach dem vorhergehenden Anspruch, **dadurch gekennzeichnet, dass** die Hardware- und/oder Softwaremittel ein Element (32, 36) zur Steuerung der Versorgung des Aktuators umfassen.

7. Vorrichtung nach Anspruch 5 oder 6, **dadurch gekennzeichnet, dass** die Hardware- und/oder Softwaremittel ein Element (33, 37) zum Überwachen eines elektrischen Merkmals des elektrischen Signals umfassen, wobei das ein Element (33, 37) zum Bestimmen einer Stärke eines in einer Versorgungsleitung des Aktuators fließenden Stroms oder ein Element (33) zum Bestimmen einer Spannung an den Klemmen eines resistiven Elements (37), das von dem in einer Versorgungsleitung des Aktuators fließenden Strom durchflossen wird, ist.

8. Vorrichtung nach einem der Ansprüche 5 bis 7, **dadurch gekennzeichnet, dass** die Hardware- und /oder Softwaremittel ein Element (38) zum Herleiten einer Diagnose des Aktuators umfassen, wobei das Element ein Element zur zeitlichen Analyse der Änderungen des elektrischen Merkmals des elektrischen Signals ist.

9. Vorrichtung nach einem der Ansprüche 5 bis 8, **dadurch gekennzeichnet, dass** die Hardware- und/oder Softwaremittel ein Element (225, 226, 228) zur Steuerung der Versorgung der Spule umfassen.

10. Vorrichtung nach einem der Ansprüche 5 bis 9, **dadurch gekennzeichnet, dass** die Hardware- und/oder Softwaremittel ein Element (225, 227, 229) zum Bestimmen einer Stärke eines in der Spule fließenden Stroms und ein Element (225) zum Analysieren der Stärke des in der Spule fließenden Stroms umfassen.

11. Vorrichtung nach einem der Ansprüche 5 bis 10, **dadurch gekennzeichnet, dass** die Hardware- und/oder Softwaremittel ein Element (222, 225) zum Bestimmen einer Versorgungsspannung der Spule und ein Element (225) zum Analysieren der Versorgungsspannung der Spule umfassen.

12. Aktuator (2), der eine Spule (211, 212) und mindestens eine Steuerungsvorrichtung umfasst, **dadurch gekennzeichnet, dass** er eine Vorrichtung (3, 22) nach einem der Ansprüche 5 bis 11 umfasst.

13. Computerprogramm, das ein Computerprogrammcodemittel umfasst, das bei der Ausführung des Programms auf einem Computer zur Ausführung jedes der Schritte des Verfahrens nach einem der Ansprüche 1 bis 4 geeignet ist.

## Claims

1. Method for diagnosing an actuator (2; 2') comprising a coil (211, 212) and a device (22; 22') for controlling the supply of power to the coil, comprising the following steps:
- controlling a supply of power to the actuator by way of a diagnostic device (3) separate from the device (22; 22') for controlling the supply of power to the coil, said diagnostic device (3) being connected in parallel with a switch (4) for activating the actuator and comprising an element (32, 36) for controlling the supply of power to the actuator, an element (33, 37) for monitoring an electrical feature, in particular of an electrical signal supplying power to the actuator (2; 2') and an element (38) for deducing a diagnosis of the actuator,
- controlling a supply of power to the coil by way of the control device comprising a converter (221), a logic processing unit (225), a power supply (223) and a voltage regulator (224) for supplying power to the logic processing unit, an element (225, 226, 228) for controlling the supply of power to the coil, and an element (225, 227, 229) for determining a magnitude of a current flowing in the coil;
- transmitting an electrical signal by way of the actuator,
- monitoring an electrical feature of the electrical signal, in particular of the electrical signal supplying power to the actuator, in the diagnostic device, and
- deducing a diagnosis of the actuator using a result of the monitoring step, said step of deducing a diagnosis of the actuator comprising temporally analysing the variations in the electrical feature.

2. Diagnostic method according to the preceding claim, **characterized in that** the step of controlling a supply of power to the actuator comprises activating an element (32, 36) for controlling the supply of power to the actuator.

3. Diagnostic method according to Claim 1 or 2, **characterized in that** the step of controlling a supply of power to the coil comprises activating an element (225, 226, 228) for controlling the supply of power to the coil.

4. Diagnostic method according to one of the preceding claims, **characterized in that** the step of monitoring an electrical feature of the electrical signal in the diagnostic device comprises determining a magnitude of a current flowing in a power supply line of the actuator or determining a voltage across the terminals of a resistive element (37) flowed through by the current flowing in a power supply line of the actuator.

5. Device for implementing a method for diagnosing the supply of power to a coil of an actuator, comprising hardware means (32, 33, 34, 35, 36, 37, 222, 223, 224, 225, 226, 227, 228, 229) and/or software means for implementing each of the steps of the diagnostic method according to one of Claims 1 to 4.

6. Device according to the preceding claim, **characterized in that** the hardware means and/or software means comprise an element (32, 36) for controlling the supply of power to the actuator.

7. Device according to Claim 5 or 6, **characterized in that** the hardware means and/or software means comprise an element (33, 37) for monitoring an electrical feature of the electrical signal, said being an element (33, 37) for determining a magnitude of a current flowing in a power supply line of the actuator or an element (33) for determining a voltage across the terminals of a resistive element (37) flowed through by the current flowing in a power supply line of the actuator.

8. Device according to one of Claims 5 to 7, **characterized in that** the hardware means and/or software means comprise an element (38) for deducing a diagnosis of the actuator, said element being an element for temporally analysing the variations in the electrical feature of the electrical signal.

9. Device according to one of Claims 5 to 8, **characterized in that** the hardware means and/or software means comprise an element (225, 226, 228) for controlling the supply of power to the coil.

10. Device according to one of Claims 5 to 9, **characterized in that** the hardware means and/or software means comprise an element (225, 227, 229) for determining a magnitude of a current flowing in the coil and an element (225) for analysing the magnitude of the current flowing in the coil.

11. Device according to one of Claims 5 to 10, **characterized in that** the hardware means and/or software means comprise an element (222, 225) for determining a supply voltage of the coil and an element (225) for analysing the supply voltage of the coil.

12. Actuator (2) comprising a coil (211, 212) and at least one control device, **characterized in that** it includes a device (3, 22) according to one of Claims 5 to 11.

13. Computer program comprising a computer program code means designed to execute each of the steps of the method according to one of Claims 1 to 4 when the program is executed on a computer.
